# FASCICULE DE BREVET EUROPEEN

(11) **EP 1 711 705 B1**
(45) Date de publication et mention de la délivrance du brevet: **06.06.2007**
(21) Numéro de dépôt: 05717387.4
(22) Date de dépôt: 07.01.2005
(51) Int. Cl.: F02D 41/34, F02D 41/24

(54) **DISPOSITIF POUR DETERMINER LA POSITION D'UN MOTEUR A COMBUSTION INTERNE**
VORRICHTUNG ZUR BESTIMMUNG DER POSITION EINES VERBRENNUNGSMOTORS
DEVICE FOR DETERMINING THE POSITION OF AN INTERNAL COMBUSTION ENGINE

(30) Priorité: 23.01.2004 FR 0400654
(43) Date de publication de la demande: 18.10.2006
(73) Titulaire: Siemens VDO Automotive, 31100 Toulouse (FR); Bayerische Motorenwerke Aktiengesellschaft, 80809 München (DE)
(72) Inventeur: TEULINGS, Willem, Johan, Anton, F-31470 Fontenilles (FR); GALTIER, Frédéric, F-34070 Montpellier (FR); EISENKÖLBL, Markus, 85635 Höhenkirchen (DE)
(74) Mandataire: Arnaud, Jean
(86) Numéro de dépôt international: PCT/FR2005/000041
(87) Numéro de publication internationale: WO 2005/080777

(56) Documents cités:
- EP-A- 0 726 448
- EP-A- 1 344 919
- DE-A- 4 230 616
- DE-A- 19 722 016
- FR-A- 2 720 444
- FR-A- 2 841 296

## Description

L'invention concerne un dispositif pour déterminer la position d'un moteur à combustion interne comprenant un organe rotatif.

Plus précisément l'invention vise à améliorer le démarrage des moteurs à combustion interne à plusieurs cylindres afin de réduire le temps de démarrage de ces moteurs, voire à permettre le démarrage direct du moteur sans démarreur, par une meilleure connaissance de la position de chaque piston afin de sélectionner les cylindres à alimenter en carburant.

Dans les moteurs à combustion interne à plusieurs cylindres dont l'injection et l'allumage sont régulés électroniquement, des moyens de contrôle moteur calculent la quantité de carburant à injecter, le moment où elle doit être injectée dans chaque cylindre et le moment où l'allumage doit être commandé. Pour ce faire, la position du moteur doit être déterminée avec précision.

EP-A-0 017 933 décrit un dispositif comprenant des capteurs sans contact de type incrémental montés sur un vilebrequin et sur un arbre à cames de moteur à combustion interne. Ces capteurs comprennent chacun un disque dont la surface présente des marques régulièrement disposées (décalées angulairement d'un incrément) et des marques de référence. Des sondes détectent le passage des marques successives relatives à une rotation d'un incrément du vilebrequin et de l'arbre à cames et des marques de référence. Toutefois, après avoir coupé le moteur, la position du moteur n'est plus connue, de sorte qu'il est nécessaire d'effectuer une procédure de synchronisation comprenant au moins une rotation du vilebrequin moteur.

D'autre part, on connaît des dispositifs comprenant un capteur sans contact de type absolu. Un tel dispositif permet de connaître à tout moment la position de l'organe rotatif sur 360°, sans avoir besoin de faire tourner le moteur dans la mesure où les signaux émis par les sondes sont directement fonction de la position du moteur. DE-A-197 22 016 décrit un dispositif comprenant un capteur de ce type comportant une sonde de type effet Hall et une sonde de type magnéto-résistif disposées en bout d'arbre à cames et soumises à un champ magnétique tournant avec l'arbre à cames.

Toutefois, un dispositif de ce type ne permet pas de connaître avec précision la position du vilebrequin dans la mesure où d'une part il existe un jeu dans le mécanisme reliant l'arbre à cames et le vilebrequin et où d'autre part l'arbre à cames et le vilebrequin peuvent se retrouver décalés angulairement l'un par rapport à l'autre pour les moteurs munis d'un dispositif de variation du temps et de l'amplitude d'ouverture des soupapes.

L'invention vise donc à proposer un dispositif d'un coût modéré résolvant les problèmes précités et permettant en particulier de connaître avec précision la position du vilebrequin à tout moment y compris après un arrêt prolongé du moteur. Pour ce faire, conformément à l'invention, le dispositif comprend:
- un capteur de type incrémental comportant une partie rotative liée à l'organe rotatif et une partie fixe comprenant :
   - des premiers moyens pour détecter une position de référence de l'organe rotatif et détecter la rotation d'un incrément entre la partie mobile et la partie fixe, lesdits premiers moyens générant un premier signal,
   - des deuxièmes moyens pour détecter le sens de rotation entre la partie mobile et la partie fixe générant un deuxième signal,
   - des moyens d'analyse reliés aux premiers moyens et aux deuxièmes moyens pour déterminer la position angulaire de l'organe rotatif par rapport à la position de référence, à partir du premier signal et du deuxième signal, et générer un troisième signal fonction de ladite position angulaire de l'organe rotatif,
- des moyens de contrôle moteur reliés aux moyens d'analyse du capteur, lesdits moyens de contrôle moteur comprenant un état de repos dans lequel ils ne sont pas alimentés électriquement et un état de fonctionnement sous tension durant lequel ils génèrent des actions sur des organes de fonctionnement du moteur, tels que des injecteurs de carburant ou des bougies d'allumage, en fonction du troisième signal,
dans lequel dispositif le capteur est alimenté électriquement de manière permanente, y compris lorsque les moyens de contrôle sont dans l'état repos.

Un dispositif de type incrémental peut être mis en place plus aisément sur le vilebrequin qu'un dispositif de type absolu qui ne peut être positionné qu'en bout de vilebrequin. En maintenant les moyens d'analyse du capteur alimentés électriquement indépendamment des moyens de contrôle moteur, on continue de suivre l'évolution de la position du moteur en permanence, y compris après arrêt de l'alimentation du moteur en carburant sans consommer excessivement d'énergie électrique.

Afin de réduire encore la consommation d'énergie électrique entre deux périodes de fonctionnement du moteur, conformément à une caractéristique avantageuse de l'invention, le capteur comprend:
- un mode de fonctionnement économique comportant successivement et à intervalles réguliers une phase d'activité pendant laquelle les premiers moyens et les deuxièmes moyens sont alimentés électriquement et une phase d'inactivité pendant laquelle les premiers moyens et les deuxièmes moyens ne sont pas alimentés électriquement et
- un mode de fonctionnement normal au cours duquel les premiers moyens et les deuxièmes moyens sont alimentés électriquement de manière continue.

La rotation du moteur est sensée être réduite lorsque le capteur est en mode de fonctionnement économique que lorsque le capteur est en mode de fonctionnement normal, les moyens de contrôle moteur n'étant d'ailleurs avantageusement pas alimentés électriquement lorsque le capteur est en mode de fonctionnement économique. Les premiers moyens et les deuxièmes moyens peuvent par conséquent fonctionner par intermittence pour consommer moins d'électricité sans pour autant qu'un déplacement du moteur leur échappe.

De préférence, lorsque le capteur est en mode de fonctionnement économique, la durée des phases d'inactivité est au moins 10 fois plus longue que la durée des phases d'activité et la durée d'une phase d'activité ajoutée à celle d'une phase d'inactivité consécutive est inférieure à 1 seconde.

Avantageusement, les moyens d'analyse ne génèrent le troisième signal qu'après réception d'un quatrième signal émis par les moyens de contrôle moteur.

Ainsi, on réduit le travail des moyens d'analyse et leur consommation électrique au minimum.

En complément, les moyens d'analyse transmettent aux moyens de contrôle moteur un signal correspondant au premier signal.

Ainsi, les moyens de contrôle moteur peuvent connaître le déplacement du moteur par rapport à la position transmise par le troisième signal et ainsi en déduire la position du moteur en temps réel.

Selon une réalisation avantageuse conforme à l'invention, le dispositif présente les caractéristiques suivantes:
- le premier signal comprend au moins deux niveaux,
- le capteur comprend en outre un compteur incrémenté ou décrémenté à chaque changement de niveau du premier signal selon le sens de rotation détecté par les deuxièmes moyens, et
- le compteur est remis à zéro après détection par les premiers moyens de la position de référence de l'organe rotatif.

Cette solution est simple, fiable et peu onéreuse.

Avantageusement, de manière complémentaire,
- le moteur à combustion interne comprend un vilebrequin,
- l'organe rotatif est constitué par le vilebrequin du moteur,
- le compteur n'est remis à zéro qu'une fois sur deux après détection par les premiers moyens de la position de référence de l'organe rotatif.

Ainsi, la position du vilebrequin est connue sur 720°, par conséquent la position du moteur est parfaitement connue.

Selon une alternative également conforme à l'invention, bien que moins avantageuse a priori, le dispositif présente les caractéristiques suivantes :
- le moteur à combustion interne comprend un vilebrequin et un arbre à cames,
- l'organe rotatif est constitué par le vilebrequin du moteur,
- le dispositif comprend en outre un capteur de position angulaire placé sur l'arbre à cames générant un signal binaire.

Ainsi, en combinant la position sur 360° du vilebrequin déterminée par le capteur de type incrémental et le signal binaire généré par le capteur de position angulaire monté sur l'arbre à cames, la position du moteur peut être connue sur 720° du vilebrequin.

L'invention va apparaître encore plus clairement dans la description qui va suivre, faite en référence aux dessins annexés dans lesquels:
- la figure 1 est une représentation schématique d'un dispositif conforme à l'invention, comprenant notamment un capteur et une unité de contrôle moteur,
- la figure 2 est une vue détaillée de la partie fixe du capteur appartenant au dispositif représenté à la figure 1,
- la figure 3 représente la consommation en courant du capteur,
- la figure 4 représente des signaux transmis par le capteur à l'unité de contrôle moteur,
- la figure 5 illustre une variante de réalisation du dispositif de la figure 1.

La figure 1 illustre un dispositif 1 comprenant essentiellement un capteur 2 et une unité 4 de contrôle moteur. Le capteur 2 est relié à l'unité 4 de contrôle moteur par un unique fil 48. L'unité 4 de contrôle moteur est reliée à des organes de fonctionnement du moteur, tel que les bougies d'allumage 50 et les injecteurs 52.

Le capteur 2 comprend une partie rotative 8 solidaire d'un vilebrequin de moteur et une partie fixe 6 destinée à relever les déplacements de la partie rotative 8 et représentée plus précisément à la figure 2. La partie rotative est constituée par un disque 8 constitué d'une succession de 60 dents et 60 creux uniformément répartis, de sorte que les dents (respectivement les creux) sont disposés en périphérie du disque tous les 6 degrés, ce qui correspond à un incrément de déplacement du vilebrequin. En fait, deux dents ont été retirées au disque 8 afin de repérer une position de référence 24 du vilebrequin.

La partie fixe 6 comprend un ensemble 10 de détection du déplacement de la partie rotative 8, une unité d'analyse 12 et une mémoire 14. L'unité d'analyse 12 intègre des moyens de traitement des signaux analogiques, un microprocesseur, un programme d'analyse, un compteur interne et une horloge.

L'ensemble 10 de détection du déplacement de la partie rotative 8 comprend un aimant 16, trois sondes 18, 20, 22 et un montage de conditionnement du signal 26. L'aimant 16 génère un champ magnétique qui est modifié par la présence des dents du disque 8, de sorte que la tension relevée par les sondes 18, 20, 22, ici de type à effet Hall, est fonction de la présence ou non d'une dent en regard de la sonde. Les sondes 18 et 20 sont décalées d'une distance inférieure à la largeur d'une dent. Les tensions issues des sondes 18 et 20 sont entrées dans une première partie du montage de conditionnement du signal 26, lequel transmet à l'unité d'analyse 12 un premier signal 28 présentant une première valeur lorsque les sondes 18, 20 sont en regard d'une dent et une deuxième valeur lorsque les sondes 18, 20 sont en regard d'un creux.

Les moyens de traitement des signaux analogiques, le microprocesseur et le programme d'analyse de l'unité d'analyse 12 traitent le signal 28 et détectent le passage du signal 28 de la première valeur à la deuxième valeur correspondant à une rotation d'un incrément du vilebrequin. En outre, le traitement du premier signal 28 par l'unité d'analyse 12 permet de détecter la position 24 de référence.

La sonde 22 est décalée d'une distance inférieure à la largeur d'une dent par rapport à la sonde 20. Les tensions issues des sondes 20 et 22 sont entrées dans une deuxième partie du montage de conditionnement du signal 26, lequel transmet à l'unité d'analyse 12 un deuxième signal 30 présentant une première valeur lorsque les sondes 20, 22 sont en regard d'une dent et une deuxième valeur lorsque les sondes 20, 22 sont en regard d'un creux. Le programme d'analyse et le processeur de l'unité d'analyse 12 traitent les signaux 28, 30 et déterminent le sens de rotation du vilebrequin.

En fonction du sens de rotation déterminé, l'unité d'analyse 12 incrémente ou décrémente le compteur interne conformément au déplacement du vilebrequin d'un incrément. Lorsque le compteur interne atteint une valeur correspondant sensiblement à deux tours de vilebrequin, le compteur interne est ramenée à une valeur initiale déterminée (avantageusement nulle) lors de la détection de la position de référence 24. Ainsi, si une erreur se produit lors d'un comptage, elle est corrigée par la détection de la position de référence 24 et n'influence pas le comptage suivant.

Tel qu'illustré à la figure 1, l'alimentation de l'unité de contrôle moteur 4 est coupée lorsque l'utilisateur du véhicule sur lequel le dispositif est monté coupe le contact 32, en revanche le capteur 2 est en permanence alimenté en courant provenant de la batterie 34 du véhicule. Plus précisément, l'unité d'analyse 12 est en permanence alimentée par la batterie du véhicule et gère l'alimentation électrique 36, 37 de l'ensemble 10 de détection du déplacement de la partie rotative 8 et de la mémoire 14.

Lorsque le moteur est en fonctionnement, l'unité 4 de contrôle moteur est alimentée électriquement, de même que l'ensemble 10 de détection du déplacement de la partie rotative 8 et la mémoire 14. En revanche, lorsque l'unité 4 de contrôle moteur n'est plus alimentée électriquement, le moteur s'arrête et après une durée déterminée pendant laquelle aucune rotation du moteur n'est détectée à partir du signal 28, l'unité d'analyse 12 stocke la valeur du compteur interne dans la mémoire 14, puis place le capteur dans un mode de fonctionnement économique 38.

Tel qu'illustré à la figure 3, dans le mode de fonctionnement économique 38 du capteur 2, l'ensemble 10 de détection du déplacement de la partie rotative 8 est périodiquement alimenté électriquement pendant un temps t avantageusement ici environ de 100µs, puis non alimentée pendant un temps T avantageusement ici environ de 10ms. Si l'unité d'analyse 12 ne détecte aucune rotation du vilebrequin à partir du premier signal 28, le mode de fonctionnement économique est poursuivi. Par contre, si un déplacement du vilebrequin est détecté, l'unité d'analyse 12 place le capteur 2 en mode de fonctionnement normal 40, l'ensemble 10 de détection du déplacement de la partie rotative 8 et la mémoire 14 étant alors alimentés électriquement en permanence, la valeur de la mémoire 14 est lue, modifiée en fonction du déplacement détecté et transmise au compteur interne. L'unité d'analyse place à nouveau le capteur 2 en mode de fonctionnement économique après la durée déterminée pendant lequel aucune rotation du vilebrequin n'est détectée à partir du premier signal 28.

Lorsque l'unité d'analyse 12 reçoit un signal déterminé de l'unité 4 de contrôle moteur, avantageusement juste avant démarrage du moteur, l'unité d'analyse 12 transmet pendant un cours instant 42 la valeur 46 du compteur interne, ici encadrée par deux bits de parité, à l'unité 4 de contrôle moteur. Afin de compter les 116 positions du disques (58 dents sur deux tours), le compteur comporte ici 7 bits.

Pendant le fonctionnement 44 du moteur à combustion interne, l'unité d'analyse 12 transmet à l'unité 4 de contrôle moteur un signal carré 54 (présentant alternativement deux valeurs) correspondant sensiblement au signal 28 ou au signal 30 reçu du montage de conditionnement du signal 26, chaque front descendant du signal carré 54 représentant un incrément de déplacement du vilebrequin détecté par l'ensemble 10 de détection du déplacement de la partie rotative 8. L'unité de contrôle moteur 4 connaît ainsi toujours précisément la position du moteur avant d'agir sur les organes de fonctionnement dudit moteur.

Si l'unité d'analyse 12 détecte une coupure de l'alimentation électrique, lorsqu'il reçoit le signal déterminé de l'unité 4, au lieu de transmettre la valeur du compteur, il transmet un signal défini à cet effet (par exemple la valeur 116 ou la valeur 127 en binaire) à l'unité 4 de contrôle moteur, afin d'effectuer une procédure d'initialisation préalable.

Avantageusement, la mémoire 14 est de type mémoire morte afin de ne pas consommer de courant lorsque le capteur est en mode de fonctionnement économique. On pourrait toutefois également prévoir une mémoire de type mémoire vive basse consommation que l'on alimenterait électriquement en permanence.

La figure 5 illustre un dispositif 101. Ce dispositif 101 se distingue du dispositif 1 représenté aux figures 1 à 4 en ce que qu'il comprend en outre un capteur de position angulaire 156 présentant une partie mobile 158 liée à l'arbre cames du moteur et une partie fixe 160 telle qu'une sonde à effet Hall disposée en regard de la partie mobile. Les autres éléments étant inchangés, leur repère a été conservé.

Le capteur de position angulaire 156 est relié à l'unité 4 de contrôle moteur. La partie mobile 158 présentant une forme en demi-lune, le capteur de position angulaire 156 génère un signal binaire 162 présentant une première valeur lorsque l'arbre à cames occupe une position comprise entre 0° et 180° et une deuxième valeur lorsque l'arbre à cames occupe une position comprise entre 180° et 360°.

Ainsi, en combinant la position sur 360° du vilebrequin déterminée par le capteur 2 de type incrémental et la valeur binaire 162 générée par le capteur de position angulaire 156 monté sur l'arbre à cames, l'unité 4 de contrôle moteur un signal connaît la position du moteur sur 720° du vilebrequin. Le compteur interne est donc réinitialisé (par exemple remis à zéro) à chaque passage par la position de référence.

## Revendications

1. Dispositif (1, 101) pour déterminer la position d'un moteur à combustion interne comprenant un organe rotatif, ledit dispositif comprenant :
- un capteur (2) de type incrémental comportant une partie rotative (8) liée à l'organe rotatif et une partie fixe (6) comprenant :
• des premiers moyens (16, 18, 20, 26) pour détecter une position de référence (24) de l'organe rotatif et détecter la rotation d'un incrément entre la partie mobile (8) et la partie fixe (6), lesdits premiers moyens générant un premier signal (28),
• des deuxièmes moyens (16, 22, 26) pour détecter le sens de rotation entre la partie mobile (8) et la partie fixe (6) générant un deuxième signal (30),
• des moyens d'analyse (12) reliés aux premiers moyens et aux deuxièmes moyens pour déterminer la position angulaire de l'organe rotatif par rapport à la position de référence, à partir du premier signal (28) et du deuxième signal (30), et générer un troisième signal (42) fonction de ladite position angulaire de l'organe rotatif,
- des moyens (4) de contrôle moteur reliés aux moyens d'analyse (12) du capteur (2), lesdits moyens (4) de contrôle moteur comprenant un état de repos dans lequel ils ne sont pas alimentés électriquement et un état de fonctionnement sous tension durant lequel ils génèrent des actions sur des organes de fonctionnement du moteur, tels que des injecteurs (50) de carburant ou des bougies d'allumage (52), en fonction du troisième signal, dans lequel dispositif le capteur (2) est alimenté électriquement (34) de manière permanente, y compris lorsque les moyens (4) de contrôle moteur sont dans l'état repos.

2. Dispositif selon la revendication 1, **caractérisé en ce que** le capteur comprend :
- un mode de fonctionnement économique (38) comportant successivement et à intervalles réguliers (T) une phase d'activité pendant laquelle les premiers moyens et les deuxièmes moyens sont alimentés électriquement et une phase d'inactivité pendant laquelle les premiers moyens (16, 18, 20, 26) et les deuxièmes moyens (16, 22, 26) ne sont pas alimentés électriquement, et
- un mode de fonctionnement normal (40) au cours duquel les premiers moyens et les deuxièmes moyens sont alimentés électriquement de manière continue.

3. Dispositif selon la revendication 2, **caractérisé en ce que** lorsque le capteur (2) est en mode de fonctionnement économique, la durée (T) des phases d'inactivité est au moins 10 fois plus longues que la durée (t) des phases d'activité.

4. Dispositif selon la revendication 2 ou la revendication 3, **caractérisé en ce que** la durée d'une phase d'activité (t) et d'une phase d'inactivité (T) consécutive est inférieure à 1 seconde.

5. Dispositif selon l'une quelconque des revendications 2 à 4, **caractérisé en ce que** lorsque le capteur (2) est en mode économique (38), les moyens (4) de contrôle moteur ne sont pas alimentés électriquement.

6. Dispositif selon l'une quelconque des revendications précédentes, **caractérisé en ce que** les moyens d'analyse (12) ne génèrent le troisième signal (42) qu'après réception d'un quatrième signal émis par les moyens (4) de contrôle moteur.

7. Dispositif selon la revendication 6, **caractérisé en ce qu'**en outre les moyens d'analyse (12) transmettent aux moyens (4) de contrôle moteur un signal (54) correspondant sensiblement au premier signal (28).

8. Dispositif selon l'une quelconque des revendications précédentes, **caractérisé en ce que** :
- le premier signal comprend au moins deux niveaux,
- le capteur comprend en outre un compteur incrémenté ou décrémenté à chaque changement de niveau du premier signal selon le sens de rotation détecté par les deuxièmes moyens, et
- le compteur est remis à une valeur déterminée après détection par les premiers moyens (16, 18, 20, 26) de la position de référence (24) de l'organe rotatif.

9. Dispositif selon la revendication 8, **caractérisé en ce que** :
- le moteur à combustion interne comprend un vilebrequin,
- l'organe rotatif est constitué par le vilebrequin du moteur,
- le compteur n'est remis à la valeur déterminée qu'une fois sur deux après détection par les premiers moyens (16, 18, 20, 26) de la position de référence (24) du vilebrequin.

10. Dispositif selon la revendication 8, **caractérisé en ce que** :
- le moteur à combustion interne comprend un vilebrequin et un arbre à cames,
- l'organe rotatif est constitué par le vilebrequin du moteur,
- le dispositif comprend en outre un capteur (156) de position angulaire placé sur l'arbre à cames générant un signal binaire (162).

## Claims

1. Device (1, 101) for determining the position of an internal combustion engine comprising a rotary member, said device comprising:
- an incremental-type sensor (2) comprising a rotary part (8) connected to the rotary member and a fixed part (6) comprising:
• first means (16, 18, 20, 26) for detecting a reference position (24) of the rotary member and detecting the relative rotation of the movable part (8) and the fixed part (6) by an increment, said first means generating a first signal (28),
• second means (16, 22, 26) for detecting the relative direction of rotation of the movable part (8) and the fixed part (6), generating a second signal (30),
• analysis means (12) connected to the first means and to the second means, for determining the angular position of the rotary member relative to the reference position, on the basis of the first signal (28) and the second signal (30), and generating a third signal (42) as a function of said angular position of the rotary member,
- engine control means (4) connected to the analysis means (12) of the sensor (2), said engine control means (4) having a rest state in which they are not supplied with power and a live operating state during which they generate actions on operating members of the engine, such as fuel injectors (50) or spark plugs (52), as a function of the third signal, in which device the sensor (2) is supplied with power (34) permanently, including when the engine control means (4) are in the rest state.

2. Device according to claim 1, **characterised in that** the sensor has:
- an economic operating mode (38) which comprises, in succession and at regular intervals (T), a phase of activity during which the first means and the second means are supplied with power, and a phase of inactivity during which the first means (16, 18, 20, 26) and the second means (16, 22, 26) are not supplied with power, and
- a normal operating mode (40), during which the first means and the second means are supplied with power continuously.

3. Device according to claim 2, **characterised in that**, when the sensor (2) is in economic operating mode, the duration (T) of the phases of inactivity is at least 10 times longer than the duration (t) of the phases of activity.

4. Device according to claim 2 or claim 3, **characterised in that** the duration of a phase of activity (t) and of a consecutive phase of inactivity (T) is less than 1 second.

5. Device according to any one of claims 2 to 4, **characterised in that**, when the sensor (2) is in economic mode (38), the engine control means (4) are not supplied with power.

6. Device according to any one of the preceding claims, **characterised in that** the analysis means (12) do not generate the third signal (42) until they have received a fourth signal emitted by the engine control means (4).

7. Device according to claim 6, **characterised in that** the analysis means (12) additionally transmit to the engine control means (4) a signal (54) corresponding substantially to the first signal (28).

8. Device according to any one of the preceding claims,
**characterised in that**:
- the first signal comprises at least two levels,
- the sensor further comprises a counter which is increased or decreased by an increment at each change of level of the first signal according to the direction of rotation detected by the second means, and
- the counter is reset to a given value after detection by the first means (16, 18, 20, 26) of the reference position (24) of the rotary member.

9. Device according to claim 8, **characterised in that**:
- the internal combustion engine comprises a crankshaft,
- the rotary member is constituted by the crankshaft of the engine,
- the counter is reset to the given value only one time out of two after detection by the first means (16, 18, 20, 26) of the reference position (24) of the crankshaft.

10. Device according to claim 8, **characterised in that**:
- the internal combustion engine comprises a crankshaft and a camshaft,
- the rotary member is constituted by the crankshaft of the engine,
- the device further comprises an angular position sensor (156) which is located on the camshaft and generates a binary signal (162).

## Patentansprüche

1. Vorrichtung (1, 101) zur Bestimmung der Position eines Verbrennungsmotors, der ein sich drehendes Element umfasst, wobei die Vorrichtung Folgendes umfasst:
- einen inkrementalen Sensor (2), der einen sich drehenden Teil (8) umfasst, der mit dem sich drehenden Element verbunden ist, und einen feststehenden Teil (6) aufweist, der Folgendes umfasst:
• erste Mittel (16, 18, 20, 26) zum Erfassen einer Referenzposition (24) des sich drehenden Elements und zum Erfassen der Drehbewegung um einen Schritt zwischen dem beweglichen Teil (8) und dem feststehenden Teil (6), wobei die ersten Mittel ein erstes Signal (28) erzeugen,
• zweite Mittel (16, 22, 26) zum Erfassen der Drehrichtung zwischen dem beweglichen Teil (8) und dem feststehenden Teil (6), die ein zweites Signal (30) erzeugen,
• Analysemittel (12), die mit den ersten Mitteln und zweiten Mitteln verbunden sind, um ausgehend von dem ersten Signal (28) und dem zweiten Signal (30) die Winkelposition des sich drehenden Elements im Verhältnis zur Referenzposition zu bestimmen und ein drittes Signal (42) in Abhängigkeit von der Winkelposition des sich drehenden Elements zu erzeugen,
- Motorsteuermittel (4), die mit den Analysemitteln (12) des Sensors (2) verbunden sind, wobei die Motorsteuermittel (4) einen Ruhezustand umfassen, in dem sie nicht mit Strom versorgt werden, und einen Betriebszustand, während dessen sie Strom führen und in Abhängigkeit vom dritten Signal auf Funktionselemente des Motors eine Wirkung ausüben, beispielsweise die Kraftstoffeinspritzdüsen (50) oder die Zündkerzen (52), wobei der Sensor (2) in dieser Vorrichtung dauerhaft mit Strom versorgt wird (34), einschließlich wenn sich die Motorsteuermittel (4) im Ruhezustand befinden.

2. Vorrichtung nach Anspruch 1, **dadurch gekennzeichnet, dass** der Sensor Folgendes umfasst:
- einen Sparmodus (38), der aufeinander folgend und in regelmäßigen Abständen (T) eine aktive Phase aufweist, während der die ersten Mittel und die zweiten Mittel mit Strom versorgt werden, und eine inaktive Phase, während der die ersten Mittel (16, 18, 20, 26) und die zweiten Mittel (16, 22, 26) nicht mit Strom versorgt werden, und
- einen normalen Betriebsmodus (40), während dessen die ersten Mittel und die zweiten Mittel ununterbrochen mit Strom versorgt werden.

3. Vorrichtung nach Anspruch 2, **dadurch gekennzeichnet, dass**, wenn sich der Sensor (2) im Sparmodus befindet, die Dauer (T) der inaktiven Phasen mindestens 1 0-mal länger ist als die Dauer (t) der aktiven Phasen.

4. Vorrichtung nach Anspruch 2 oder Anspruch 3, **dadurch gekennzeichnet, dass** die Dauer einer aktiven Phase (t) und einer darauf folgenden inaktiven Phase (T) weniger als eine Sekunde beträgt.

5. Vorrichtung nach einem der Ansprüche 2 bis 4, **dadurch gekennzeichnet, dass**, wenn sich der Sensor (2) im Sparmodus (38) befindet, die Motorsteuermittel (4) nicht mit Strom versorgt werden.

6. Vorrichtung nach einem der vorhergehenden Ansprüche, **dadurch gekennzeichnet, dass** die Analysemittel (12) das dritte Signal (42) erst nach Empfang eines vierten Signals erzeugen, das die Motorsteuermittel (4) aussenden.

7. Vorrichtung nach Anspruch 6, **dadurch gekennzeichnet, dass** die Analysemittel (12) darüber hinaus ein Signal (54) an die Motorsteuermittel (4) übertragen, das ungefähr dem ersten Signal (28) entspricht.

8. Vorrichtung nach einem der vorhergehenden Ansprüche, **dadurch gekennzeichnet, dass**:
- das erste Signal mindestens zwei Pegel umfasst,
- der Sensor darüber hinaus einen Zähler umfasst, der bei jeder Veränderung des Pegels des ersten Signals entsprechend der Drehrichtung, die von dem zweiten Mittel erfasst worden ist, schrittweise erhöht oder verringert wird, und
- der Zähler nach Erfassung der Referenzposition (24) des sich drehenden Elements durch die ersten Mittel (16, 18, 20, 26) auf einen festgelegten Wert zurückgesetzt wird.

9. Vorrichtung nach Anspruch 8, **dadurch gekennzeichnet, dass**:
- der Verbrennungsmotor eine Kurbelwelle umfasst,
- das sich drehende Element von der Kurbelwelle des Motors gebildet wird,
- der Zähler nach Erfassung der Referenzposition (24) der Kurbelwelle durch die ersten Mittel (16, 18, 20, 26) nur jedes zweite Mal auf den festgelegten Wert zurückgesetzt wird.

10. Vorrichtung nach Anspruch 8, **dadurch gekennzeichnet, dass**:
- der Verbrennungsmotor eine Kurbelwelle und eine Nockenwelle umfasst,
- das sich drehende Element von der Kurbelwelle des Motors gebildet wird,
- die Vorrichtung darüber hinaus einen Winkelpositionssensor (156) umfasst, der auf der Nockenwelle angeordnet ist und ein Binärsignal (162) erzeugt.
